# EUROPÄISCHE PATENTSCHRIFT

(11) **EP 1 050 229 B1**
(45) Veröffentlichungstag und Bekanntmachung des Hinweises auf die Patenterteilung: **13.02.2002**
(21) Anmeldenummer: 99108361.9
(22) Anmeldetag: 28.04.1999
(51) Int. Cl.: A45C 11/16, A45C 13/10

(54) **Etui**
Case
Etui

(43) Veröffentlichungstag der Anmeldung: 08.11.2000
(73) Patentinhaber: E. Wilhelm GmbH Etuifabrik, 77933 Lahr (DE)
(72) Erfinder: Strobel, Guido, 77955 Ettenheim (DE)
(74) Vertreter: Baumann, Eduard, Dipl.-Phys.

(56) Entgegenhaltungen:
- EP-A- 0 309 964
- EP-A- 0 334 079
- EP-A- 0 686 361
- DE-U- 29 907 427
- FR-A- 2 066 703
- US-A- 2 925 191

## Beschreibung

Die Erfindung bezieht sich auf ein Etui gemäß dem Oberbegriff des Anspruches 1, insbesondere auf ein Schmucketui für Ringe, Ketten, Ohrringe, Armbänder, Uhren oder für Accessoires aller Art, wie Schlüsselanhänger, Feuerzeuge, Krawattenringe und dergleichen. Ein solches Etui ist aus der US-A- 2 925 191 bekannt.

Derartige Etuis bestehen im wesentlichen aus einem Behälter, auf den ein Deckel aufgesetzt ist, und einem Deckelverschluß.

Aufgabe der Erfindung ist es, für ein Etui gemäß dem Anspruch 1 einen neuen Deckelverschluß zu bilden.

Die Aufgabe wird erfindungsgemäß durch den Anspruch 1 gelöst. Weitere Ausgestaltungen der Erfindung sind in den Unteransprüchen unter Schutz gestellt.

Beim Erfindungsgegenstand ist ein Doppeldeckel vorgesehen, bestehend aus einem Innendeckel, der an einer (vorderen) Oberkante des Behälters angelenkt ist, und einem darauf gesetzten Außendeckel, der an der gegenüberliegenden (hinteren) Oberkante des Behälters angelenkt ist. Als Verschluß dient das Zusammenwirken eines nach außen gerichteten Erhöhungsbereiches am Innendeckel mit einer Aussparung am Außendeckel, die aufeinander abgestimmt sind. Erhöhungsfläche und daran angepaßte Aussparung können unterschiedliche Formen aufweisen, sie können beispielsweise kreisrund, oval, dreieckförmig, rechteckig oder insbesondere quadratisch sein. Sie können zentrisch an den beiden Deckeln oder unsymmetrisch darauf angeordnet sein.

Das Verschließen des Deckels kann durch Reibungskraft erfolgen, wobei die Aussparung geringfügig kleiner als der darunterliegende Erhöhungsbereich ist. Der Eingriffsrand beziehungsweise die Eingriffskante kann nach innen, das heißt zum Innendeckel hin, sich verjüngen, oder sie kann unterschnitten sein, um einen verbesserten leicht lösbaren Eingriff zu schaffen. Die erhöhte Aussparung kann zentral oder asymmetrisch an den beiden Deckeln angeordnet sein. Vorzugsweise stehen Innendeckel und Außendeckel seitlich geringfügig über die Seitenkanten des Behälters vor, um ein Öffnen derselben zu erleichtern. Dagegen ist die Vorderkante des Außendeckels vorzugsweise bündig mit der Vorderkante des Behälters ausgebildet. Ein Öffnen ist dennoch in dem automatisch entstehenden Kantenschlitz zwischen Innendeckel und Vorderkante des Außendeckels möglich. Der Innendeckel kann an der Vorderseite des Behälters angeklebt sein, der Außendeckel an der Rückseite des Behälters.

Es ist verschiedenes Material einsetzbar, bevorzugt wird jedoch kaschierter Karton, der auch farblich zwischen Behälter und Erhöhungsbereich gegenüber einer anderen Farbe der Deckel ausgebildet sein kann.

Ausführungsbeispiele der Erfindung sind in den Figuren dargestellt.

Es zeigt:
Figur 1 eine perspektivische Draufsicht auf ein Schmucketui von rechts vorne,
Figur 2 eine Seitenansicht auf das in Fig. 1 dargestellte Schmucketui,
Figur 3 eine schematische Seitenansicht mit einem anders gestalteten Erhöhungsbereich,
Figur 4 eine Draufsicht auf einen Deckel gemäß Figur 3 mit in Verschlußstellung gedrehtem äußeren Erhöhungsbereich,
Figur 5 einen Querschnitt durch ein Etui im geschlossenen Zustand quer zum Deckelverschluß, bestehend aus Erhöhungsbereich und Aussparung.

In Figur 1 ist das Etui allgemein mit 10, der offen dargestellte Behälter mit 12 bezeichnet. Dieser besteht aus zwei Seitenwänden 14, 16, einer Hinterwand 18 und einer Vorderwand 20. An der vorderen Oberkante 24 der Vorderseite 20 ist der Innendeckel 30 mit Erhöhungsbereich 36 angelenkt, wobei die untere Deckelverlängerung 42 mit der Vorderseite 20 bündig verklebt ist. An der hinteren Oberkante 22 der Hinterwand 18 des Behälters 12 ist der äußere Deckel 40 mit Aussparung 46, welche wenigstens eine Eingriffskante 47 aufweist, angelenkt, wobei die untere Verlängerung des Außendeckels 40 mit der Hinterwand 18 verklebt sein kann. Das Gelenk des Außendeckels 40 ist mit 44 bezeichnet. Innendeckel 30 und Außendeckel 40 sind durch Bewegung in Pfeilrichtung in Schließposition zum Behälter 12 zu bringen.

Figur 2 zeigt die Seitenansicht des in Figur 1 gezeigten Etuis mit unterer Deckelverlängerung 42 des Deckels 40 und dem Gelenk 44, sowie die vordere untere Deckelverlängerung 32 für den Innendeckel 30 und dessen Gelenk 34.

Der Erhöhungsbereich 36 zeigt an seiner umlaufenden Eingriffskante 37 zum Innendeckel 30 hin eine Verjüngung, um einen sicheren Eingriff mit der von oben draufgesetzten Aussparung des Außendeckels 40 (nicht dargestellt) zu ermöglichen.

Figur 3 zeigt ein anderes Ausführungsbeispiel eines Erhöhungsbereiches 38, der aus einem inneren Erhöhungsbereich 39 mit geringerem Querschnitt und einem daraufgesetzten äußeren Erhöhungsbereich 41 mit größerem Querschnitt besteht, um einen sicheren Eingriff mit der entsprechend angepaßten Aussparung des aufgesetzten Außendeckels zu ermöglichen. Der äußere Erhöhungsbereich 41 kann mit dem inneren Erhöhungsbereich 38 fest oder über ein Drehlager 43 drehbar verbunden sein. Beim rechteckigem, vorzugsweise quadratischem Querschnitt kann auf diese Weise ein Drehverschluß durch den über den äußeren Deckel 40 vorstehenden äußeren Erhöhungsbereich 38 mit dem äußeren Deckel 40 bewirkt werden.

Figur 4 zeigt die Draufsicht auf einen äußeren Deckel 40 mit zentrischer quadratischer Verschlußöffnung 46, darunter angeordnetem inneren Erhöhungsbereich 39, auf dem ein über ein Drehlager 43 oberhalb des äußeren Deckels 40 um 45° in Verschlußstellung verdrehter äußerer Erhöhungsbereich 41 angeordnet ist.

Figur 5 zeigt einen Querschnitt durch ein Schmucketui quer zum Erhöhungsbereich beziehungsweise zur Aussparung mit Behälter 12, Innendeckel 30 und Außendeckel 40. Daraus geht hervor, daß im geschlossenen Zustand der Erhöhungsbereich 36 geringfügig über die Fläche des Außendeckels 40 vorsteht.

Die Erfindung ermöglicht ein Etui mit verbessertem Deckelverschluß.

## Patentansprüche

1. Schmucketui, mit einem Behälter (12), der nach oben offen ist,
- der einen Innendeckel (30) aufweist,
- welcher an einer vorderen Oberkante (24) des Behälters (12) angelenkt ist,
- der einen Aussendeckel (40) aufweist,
- welcher an einer hinteren Oberkante (22) des Behälters (12) angelenkt ist,
- mit einem inneren Eingriffsglied (36) am Innendeckel,
- mit einem gegenüberliegenden in seinen Abmessungen angepassten äusseren Eingriffsglied (46) am Aussendeckel,
- wobei inneres Eingriffsglied und äusseres Eingriffsglied leicht lösbar miteinander verbindbar sind,
**dadurch gekennzeichnet**,
a) dass das äussere Eingriffsglied (46) des Aussendeckels (40) eine Öffnung ist,
b) dass das innere Eingriffsglied (36) durch die Öffnung hindurchgeht und aus dieser herausragt und aussen optisch in Erscheinung tritt,
c) dass die Form des inneren Eingriffsgliedes (36) so an die als Öffnung ausgebildete Form des äusseren Eingriffsgliedes (46) angepasst ist, dass sich ein leicht lösbarer Verschluss ergibt.

2. Etui nach Anspruch 1, **dadurch gekennzeichnet, daß** das innere Eingriffsglied (36, 38) wenigstens einen inneren Erhöhungsbereich (36) mit Eingriffskante (37) aufweist,
daß das gegenüberliegende äußere Eingriffsglied (46) wenigstens eine dem Erhöhungsbereich (36) gegenüberliegende angepaßte Aussparung mit passender Eingriffskante (47) aufweist.

3. Etui nach Anspruch 2, **dadurch gekennzeichnet, daß** der Erhöhungsbereich (36) und die Aussparung (46) kreisförmig, dreieckförmig, rechteckig oder vorzugsweise quadratisch ausgebildet sind.

4. Etui nach einem der Ansprüche 1 bis 3, **dadurch gekennzeichnet, daß** der innere Erhöhungsbereich (36) im Umfang etwas größer als die äußere Aussparung (46) ist, so daß eine Haftreibung entsteht, um einen Deckelverschluß zu schaffen.

5. Etui nach einem der Ansprüche 1 bis 4, **dadurch gekennzeichnet, daß** die Eingriffskante (37) des inneren Erhöhungsbereiches (36) wenigstens teilweise zum inneren Innendeckel zu eine Verjüngung aufweist,
oder daß das innere Eingriffsglied (38) eine Unterschneidung (39) aufweist, in welche die äußere Aussparung ganz oder teilweise einrastbar ist, und daß das innere Eingriffsglied aus einem inneren Erhöhungsbereich (39) mit geringerem Querschnitt besteht, auf den ein äußerer Erhöhungsbereich (41) mit größerem Querschnitt aufgesetzt ist.

6. Etui nach Anspruch 5, **dadurch gekennzeichnet, daß** Verschlußöffnung (46) des äußeren Deckels (40), innerer Erhöhungsbereich (39) und äußerer Erhöhungsbereich eckig, vorzugsweise quadratisch sind, und daß der über den äußeren Deckel (40) vorstehende äußere Erhöhungsbereich (41) über ein Drehlager (43) für einen Drehverschluß drehbar gelagert ist.

7. Etui nach einem der Ansprüche 1 bis 6, **dadurch gekennzeichnet, daß** der Erhöhungsbereich (36) und die Aussparung (46) zentral am Innendeckel (30) beziehungsweise am äußeren Deckel (40) angeordnet sind.

8. Etui nach einem der Ansprüche 1 bis 7, **dadurch gekennzeichnet, daß** der Innendeckel (30) und der Außendeckel (40) seitlich geringfügig über die Seitenwände (14, 16) des Behälters (12) vorstehen.

9. Etui nach einem der Ansprüche 1 bis 8, **dadurch gekennzeichnet, daß** der Innendeckel (30) an der oberen Vorderkante (24) des Behälters (12) angelenkt ist,
daß der Außendeckel (40) an der oberen Hinterkante (22) des Behälters (12) angelenkt ist,
derart, daß ein Öffnen des Außendeckels (40) durch den zwischen Außendeckel (40) und Innendeckel (30) entstehenden Kantenschlitz ermöglicht wird.

10. Etui nach einem der Ansprüche 1 bis 9, **dadurch gekennzeichnet, daß** der Innendeckel (30) an der Vorderwand (20) des Behälters (12) angeklebt ist und daß der Außendeckel (40) an der Rückwand (18) des Behälters (12) angeklebt ist.

11. Etui nach einem der Ansprüche 1 bis 10, **dadurch gekennzeichnet, daß** als Material kaschierter Karton eingesetzt wird.

12. Etui nach einem der Ansprüche 1 bis 10, **dadurch gekennzeichnet, daß** Aussendeckel (40) und Innendeckel (30) den gesamten Deckel bilden.

## Claims

1. A case for jewelry comprising a container (12) open at the top and
- having an inner cover (30),
- which is hinged to an upper front edge (24) of the container (12);
- having an outer cover (40),
- which is hinged to an upper rear edge (22) of the container (12);
- the inner cover having an inner engagement element (36),
- the outer cover having an opposite outer engagement element (46) corresponding in size thereto,
- with the inner and the outer engagement elements capable of being interconnected so as to be easily released from one another,
**characterized in that**
a) that the outer engagement element (46) of the outer cover (40) comprises an orifice,
b) that the inner engagement element (36) penetrates through the orifice and projects beyond the same and becomes extemally visible,
c) that the shape of the inner engagement element (36) is adapted to that of the outer engagement element (46) provided as an orifice, so that an easily releasable closure results.

2. The case according to claim 1, **characterized in that** the inner engagement element (36, 38) comprises at least one inner raised area (36) with engagement edge (37), that the opposite outer engagement element (46) comprises at least one recess opposite and adapted to the raised area (36) and having a fitting engagement edge (47).

3. The case according to claim 2, **characterized in that** the raised area (36) and the recess (46) are circular, triangular, rectangular, or preferably square.

4. The case according to any of the claims 1 to 3, **characterized in that** the inner raised area (36) has a slightly larger periphery than the outer recess (46), so that a static friction occurs to create a cover latch.

5. The case according to any of the claims 1 to 4, **characterized in that** the engagement edge (37) of the inner raised area (36) tapers at least partly toward the inner cover,
or that the inner engagement element (38) has an undercut (39) into which the outer recess completely or partially catches, and that the inner engagement element comprises an inner raised area (39) with a smaller cross section, onto which an outer raised area (41) having a larger cross section is set.

6. The case according to claim 5, **characterized in that** the closure orifice (46) of the outer cover (40), the inner raised area (39), and the outer raised area are angular, preferably square, and that the outer raised area (41) projecting above the outer cover (40) is rotatably mounted on a pivot bearing (43) to form a turn-lock fastener.

7. The case according to any of the claims 1 to 6, **characterized in that** the raised area (36) and the recess (46) are centrally situated on the inner cover (30) and the outer cover (40), respectively.

8. The case according to any of the claims 1 to 7, **characterized in that** the inner cover (30) and the outer cover (40) protrude slightly laterally beyond the side walls (14, 16) of the container (12).

9. The case according to any of the claims 1 to 8, **characterized in that** the inner cover (30) is hinged to the upper front edge (24) of the container (12),
that the outer cover (40) is hinged to the upper rear edge (22) of the container (12), so that it becomes possible to open the outer cover (40) through the slot occurring between the edges of the outer cover (40) and the inner cover (30).

10. The case according to any of the claims 1 to 9, **characterized in that** the inner cover (30) is glued to the front wall (20) of the container (12) and that the outer cover (40) is glued to the rear wall (18) of the container (12).

11. The case according to any of the claims 1 to 10, **characterized in that** the material used is laminated cardboard.

12. The case according to any of the claims 1 to 10, **characterized in that** the outer cover (40) and the inner cover (30) form the entire cover.

## Revendications

1. Coffret à bijoux avec un récipient (12) ouvert vers le haut
- et pourvu d'un couvercle intérieur (30)
- qui est articulé à une arête supérieure (24) avant du récipient (12),
- et d'un couvercle extérieur (40)
- qui est articulé à une arête supérieure (22) arrière du récipient (12),
- un élément d'engagement intérieur (36) étant prévu sur le couvercle intérieur,
- et un élément d'engagement extérieur (46) de taille adaptée et placé en regard étant prévu sur le couvercle extérieur,
- l'élément d'engagement intérieur et l'élément d'engagement extérieur étant destinés à être reliés de manière à être aisément détachables l'un de l'autre
**caractérisé en ce que**
a) l'élément d'engagement extérieur (46) du couvercle extérieur (40) est un orifice,
b) l'élément d'engagement intérieur (36) traverse ledit orifice, en déborde et est visible de l'extérieur,
c) la forme de l'élément d'engagement intérieur (36) est adaptée de telle sorte à la forme de l'élément d'engagement (46) extérieur conformée en orifice qu'il en résulte un verrouillage aisément ouvrable.

2. Coffret selon la revendication 1, **caractérisé en ce que** l'élément d'engagement intérieur (36, 38) est pourvu d'au moins une zone d'élévation intérieure (36) avec arête d'engagement (37), que l'élément d'engagement extérieur (46) situé en regard est pourvu d'au moins une découpe avec arête d'engagement (47) conforme située en regard de la zone d'élévation (36).

3. Coffret selon la revendication 2, **caractérisé en ce que** la zone d'élévation (36) et la découpe (46) sont de forme circulaire, triangulaire, rectangulaire ou de préférence carrée.

4. Coffret selon l'une quelconque des revendications 1 à 3, **caractérisé en ce que** le pourtour de la zone d'élévation intérieure (36) est légèrement supérieur à celui de la découpe extérieure (46), ce qui donne lieu à un frottement statique permettant de créer une fermeture de couvercle.

5. Coffret selon l'une quelconque des revendications 1 à 4, **caractérisé en ce que** l'arête d'engagement (37) de la zone d'élévation intérieure (36) est de forme conique du moins en partie en direction du couvercle intérieur
ou que l'élément d'engagement intérieur (38) est pourvu d'un étranglement (39) dans lequel est destinée à s'enclencher en tout ou en partie la découpe extérieure et que l'élément d'engagement intérieur est constitué d'une zone d'élévation intérieure (39) de section plus petite sur laquelle est positionnée une zone d'élévation extérieure (41) de section plus grande.

6. Coffret selon la revendication 5, **caractérisé en ce que** l'orifice de fermeture (46) du couvercle extérieur (40), la zone d'élévation intérieure (39) et la zone d'élévation extérieure sont angulaires, de préférence carrés, et que la zone d'élévation extérieure (41) qui déborde sur le couvercle extérieur (40) est supportée en rotation sur un coussinet de pivotement (43) afin de constituer un verrouillage demi-tour.

7. Coffret selon l'une quelconque des revendications 1 à 6, **caractérisé en ce que** la zone d'élévation (36) et la découpe (46) sont respectivement disposées au centre du couvercle intérieur (30) et du couvercle extérieur (40).

8. Coffret selon l'une quelconque des revendications 1 à 7, **caractérisé en ce que** le couvercle intérieur (30) et le couvercle extérieur (40) débordent légèrement sur le côté des parois latérales (14, 16) du récipient (12).

9. Coffret selon l'une quelconque des revendications 1 à 8, **caractérisé en ce que** le couvercle intérieur (30) est articulé à l'arête supérieure avant (24) du récipient (12),
que le couvercle extérieur (40) est articulé à l'arête supérieure arrière (22) du récipient (12), de telle sorte que le couvercle extérieur (40) peut être ouvert par la fente formée par les arêtes entre le couvercle extérieur (40) et le couvercle intérieur (30).

10. Coffret selon l'une quelconque des revendications 1 à 9, **caractérisé en ce que** le couvercle intérieur (30) est collé à la paroi avant (20) du récipient (12) et que le couvercle extérieur (40) est collé à la paroi arrière (18) du récipient (12).

11. Coffret selon l'une quelconque des revendications 1 à 10, **caractérisé en ce que** le matériel utilisé est du carton contre collé.

12. Coffret selon l'une quelconque des revendications 1 à 10, **caractérisé en ce que** le couvercle extérieur (40) et le couvercle intérieur (30) constituent le couvercle dans son entier.
